# EUROPÄISCHE PATENTSCHRIFT

(11) **EP 2 930 125 B1**
(45) Veröffentlichungstag und Bekanntmachung des Hinweises auf die Patenterteilung: **21.09.2016**
(21) Anmeldenummer: 15001013.0
(22) Anmeldetag: 09.04.2015
(51) Int. Cl.: B65D 83/38, B65D 83/62

(54) **FLASCHENFÖRMIGER BEHÄLTER MIT INNENBEUTEL**
BOTTLE-SHAPED CONTAINER WITH AN INNER BAG
RÉCIPIENT EN FORME DE BOUTEILLE DOTÉE D'UNE POCHE INTÉRIEURE

(30) Priorität: 10.04.2014 DE 102014005413
(43) Veröffentlichungstag der Anmeldung: 14.10.2015
(73) Patentinhaber: Gaplast Gmbh, 82442 Altenau (DE)
(72) Erfinder: Kneer, Roland, 82490 Farchant (DE); Kneer, Stephan, 82490 Farchant (DE); Janßen, Frank, 86971 Peiting (DE)
(74) Vertreter: Flosdorff, Jürgen

(56) Entgegenhaltungen:
- EP-A1- 1 110 879
- WO-A1-2009/021976
- WO-A1-2013/147064
- CH-A5- 676 585
- DE-A1- 4 132 422
- US-A- 5 219 005
- US-A1- 2012 291 911

## Beschreibung

Die Erfindung betrifft einen flaschenförmigen Behälter aus einem harten Kunststoff und einem weichen Innenbeutel zur Aufnahme eines flüssigen oder cremigen Füllmaterials, insbesondere eines Medizinprodukts, und mit einem Ventil zur Abgabe des Füllmaterials gemäß dem Oberbegriff des Anspruchs 1. Ein derartiger Behälter ist aus WO2013/147064 bekannt.

Ein weiterer Behälter ist aus DE 10 2010 009 102.2 A1 und DE 10 2010 009 101.4 als doppelwandige Quetschflasche bekannt, die im Coextrusions-Blasverfahren aus zwei Schichten hergestellt ist, die keine Verbindung miteinander eingehen. Die Außenschicht besteht aus einem harten, aber elastischen Kunststoff und wird von Hand zusammengedrückt, um Füllmaterial aus einem Ventil abzugeben. Diese Quetschflaschen sind so ausgebildet, dass nach der Abgabe von Füllmaterial keine Luft in den Innenbeutel eintritt, so dass sie zur Aufnahme von Medizinprodukten geeignet sind. Der Druckausgleich nach Abgabe von Füllmaterial geschieht dadurch, dass in den Zwischenraum zwischen dem Außenbehälter und dem Innenbeutel Luft durch ein Loch in dem Außenbehälter eintritt, wobei die Luftzufuhr durch ein Einwegventil erfolgt, das beim Quetschvorgang nach außen hin verschlossen ist. Bei solchen Quetschflaschen besteht das Problem, dass eine nicht unbeträchtliche Restmenge in dem Innenbeutel zurück bleiben kann, die nur mit einem beträchtlichen Aufwand ausbringbar ist. Das Ventil, das den Zutritt von Luft in den Innenbeutel verhindert, hat einen verhältnismäßig aufwändigen Aufbau, und wenn das Rückschlagventil undicht werden sollte, kann die Abgabe von Füllmaterial unmöglich werden.

Der vorliegenden Erfindung liegt die Aufgabe zugrunde, einen flaschenförmigen Behälter der betrachteten Art anzugeben, bei dem die obigen Nachteile vermieden oder wenigstens weitestgehend abgestellt sind.

Diese Aufgabe wird erfindungsgemäß durch die Merkmale des Patentanspruchs 1 gelöst.

Vorteilhafte Ausgestaltungen der Erfindung sind in den Unteransprüchen gekennzeichnet.

Die vorliegende Erfindung sieht vor, dass in dem nach innen und außen geschlossenen Zwischenraum zwischen dem Innenbeutel und dem Behälter ein Gas mit einem solchen Überdruck vorhanden ist, dass bei geöffnetem Ventil das Füllmaterial austritt. Bei dem Gas kann es sich um Luft, vorzugsweise sterile Luft handeln, oder aber um ein inertes Gas wie Stickstoff, das den Innenbeutel und dessen Inhalt praktisch nicht chemisch angreifen bzw. beeinträchtigen kann.

Der Gasdruck in dem Zwischenraum soll so groß sein, dass praktisch der gesamte Beutelinhalt abgegeben werden kann. Hierzu wird vorgeschlagen, dass der Gasdruck bei maximal gefüllten Innenbeutel 6 bis 12 bar, vorzugsweise zwischen 8 und 10 bar beträgt. Dabei ist vorgesehen, dass das Volumen des gefüllten Innenbeutels in einem solchen Verhältnis zum Volumen des Behälters steht, dass der Druck bei entleertem Innenbeutel noch etwa 1 bis 3 bar beträgt. Dies hat zur Folge, dass der Innenbeutel bei geöffnetem Ventil praktisch vollständig geleert werden kann.

In weiteren Einzelheiten wird vorgeschlagen, dass das Ventil mit einem kurzen Rohrstück in den Innenbeutel ragt, wobei der ansonsten geschlossene Rand des Innenbeutels dicht am Umfang des Röhrchens befestigt ist. Darüber ist an diesem Röhrchen ein ringförmiger Stopfen dicht angebracht, der in den Behälterhals eingreift und diesen dicht verschließt, und dass darüber ein Kragen an dem Röhrchen befestigt ist, der den Behälterhals außen umschließt. In den Kragen ist eine Ringdichtung eingelegt, die auf dem oberen Rand des Behälterhalses aufliegt und an diesen angepresst ist. Hierdurch ist der Zwischenraum zwischen dem Innenbeutel und dem Behälter gegenüber der Umgebung und dem Innenraum des Innenbeutels abgedichtet. Der Kragen kann aus einem Blechmaterial bestehen und mit einer Umfangswand an die Außenseite des Behälterhalses angepresst sein.

Nach einem weiteren Vorschlag der Erfindung kann der Behälter im Extrusionsblasverfahren hergestellt sein und daher am Boden eine Schweißnaht haben. Diese Schweißnaht kann als nach außen vorstehender Steg ausgebildet sein. Eine wichtige Anforderung an den erfindungsgemäßen flaschenförmigen Behälter besteht darin, dass der Behälter standfest sein soll und durch das Einbringen des Druckgases in den Zwischenraum zwischen dem Innenbeutel und dem Behälter nicht so ausbeult, dass er leicht kippen kann.

Um diese Standfestigkeit des Behälters zu erreichen, ist vorgesehen, dass der Boden gegenüber seinem Rand eingezogen ist, derart, dass der von dem Boden nach außen vorstehende Steg nicht über den Rand des Bodens hinaus vorsteht. Der Steg erhöht den Widerstand des Bodens gegen ein zu großes Ausbeulen, so dass der Behälter auch bei maximalem Gasdruck standfest ist.

Nach einem alternativen Vorschlag der Erfindung kann der Behälter im Spritzblasverfahren hergestellt werden, wobei zunächst ein zylindrischer Vorformling gespritzt wird, dessen Durchmesser demjenigen des fertigen Behälterhalses entspricht. Bei dem nachfolgenden Blasvorgang ist wiederum bevorzugt, dass der Boden gegenüber seinem Rand nach innen eingezogen ist, so dass er bei der späteren Innendruckbelastung nicht über den Rand des Bodens hinaus ausbeulen kann.

Es hat sich herausgestellt, dass die Dehnung im Bodenbereich des Behälters infolge der Aufbringung des Überdrucks wesentlich von dem Innenradius des Bodenrandes abhängt. Als besonders vorteilhaft erweist es sich, wenn der Innenradius des Bodenrandes vor Einbringung des Druckgases in den Zwischenraum 5 bis 8 mm beträgt, wobei ein Innenradius von 6 mm bei Versuchen zu der geringsten Dehnung im Radius und dem geringsten Ausbeulen des Bodens führten. Hierbei beträgt die Wandstärke des Behälters vorzugsweise etwa 3 bis 4 mm.

Damit der Behälter die erforderliche Festigkeit hat, um auch langfristig der Druckbelastung stand zu halten, sollte sein Kunststoff einen hohen E-Modul und eine hohe Streckspannung haben. Hierzu schlägt die Erfindung vor, dass der verwendete Kunststoff einen E-Modul von etwa 3.300 (MPa) und eine Streckspannung von etwa 65 (MPa) aufweist. Ein Material, das für das Blasverfahren geeignet ist und diese Eigenschaften hat, ist RADITER E 87 G von Radici Plastics.

Ein Behälter aus diesem oder einem ähnlichen Material hat auch im Langzeitverhalten die erforderliche Festigkeit und Temperaturbeständigkeit und ist gasdicht, was die Voraussetzung dafür ist, dass der Überdruck ausreichend lange aufrecht erhalten bleibt.

Als Material für den Innenbeutel wird eine Aluminiumfolie bevorzugt, wobei aber auch ein leicht verformbarer Kunststoff in Betracht kommt, der mit einer Diffusionssperrschicht versehen sein kann.

Zur Fertigstellung des Behälters kann dieser mit einer geeigneten Vorrichtung zunächst mit Gas mit einem Überdruck von 1 bis 3 bar gefüllt werden, woraufhin der mit dem Ventil verbundene Innenbeutel im zusammengefalteten oder zusammengerollten Zustand in den Behälter eingesetzt wird. Dies kann auch in umgekehrter Reihenfolge erfolgen. Anschließend wird der Behälter mittels der oben beschriebenen Dichtungen und des Kragens dicht verschlossen. In diesem Zustand herrscht in dem Zwischenraum der oben erwähnte Innendruck von 1 bis 3 bar. Anschließend wird der Behälterinhalt in den Innenbeutel gepresst, wobei der Überdruck in dem Zwischenraum infolge der Ausdehnung des Innenbeutels auf vorzugsweise 8 bis 10 bar ansteigt. Nach dem Füllvorgang wird das Ventil geschlossen, womit der Behälter fertig zum Gebrauch ist.

Weitere Einzelheiten der Erfindung ergeben sich aus der nachfolgenden Beschreibung einer bevorzugten Ausführungsform des Behälters sowie anhand der Zeichnungen. Dabei zeigen:
- Figur 1: einen zusammengesetzten Behälter, zur Hälfte in einer Ansicht und in einem Vertikalschnitt und
- Figur 2: eine Darstellung ähnlich wie Figur 1, jedoch ohne den flaschenförmigen Behälter.

Figur 1 zeigt einen flaschenförmigen Behälter 1 aus einem starren Kunststoffmaterial, dessen Boden 2 konkav nach innen eingezogen ist, so dass der Behälter 1 auf dem ringförmigen Rand 3 aufruht. Der Rand 3 hat einen Innendurchmesser R, der im unbelasteten Zustand des Behälters 1 5 bis 8 mm, vorzugsweise 6 mm beträgt. Wenn der flaschenförmige Behälter im Extrusionsblasverfahren hergestellt ist, hat er am Boden 2 eine mittige Schweißnaht, die als ein nach außen vorstehender Steg 4 weitergebildet sein kann, der gegenüber dem Rand 3 des Bodens 2 soweit zurück versetzt ist, dass er nach Aufbringen eines Überdrucks von 8 bis 10 bar in den Zwischenraum 5 zwischen der Innenwand des Behälter 1 und der Außenseite eines Innenbeutels 6 nicht über den Rand 2 hinaus vorsteht, wodurch anderenfalls die Standfestigkeit des Behälters beeinträchtigt wäre. Der Steg 4 kann die Stabilität des Bodens gegen ein Ausbeulen infolge des Überdrucks erhöhen. Der Boden 2 kann aber auch ohne vorstehenden Steg ausgebildet sein.

In den Behälter 1 ist der Innenbeutel 6 eingesetzt, der am Außenumfang eines Ventils 7 befestigt ist. Darüber befindet sich ein ringförmiger Dichtungskörper 8, der dicht in den Hals 9 des Behälters 1 eingreift, sowie darüber ein aus einem Blechmaterial bestehender Kragen 10, der den Behälterhals 9 außen umgreift. Auf dem oberen Rand des Behälterhalses ist eine Ringdichtung 11 angeordnet, die von dem Kragen 10 fest angepresst wird. Auf diese Weise ist der Zwischenraum 5 sowohl gegenüber der äußeren Umgebung als auch gegenüber dem Innenbeutel 6 abgedichtet.

Der Innenbeutel 6 wird zunächst im zusammengerollten oder zusammengefalteten Zustand in den Behälter 1 eingesetzt, in den ein Gas mit einem Überdruck von 1 bis 3 bar mit einer geeigneten Vorrichtung eingebracht wird. Nach Abdichtung des Behälterhalses wird durch das Ventil 7 ein flüssiges oder cremiges Produkt, vorzugsweise ein Medizinprodukt, in den Behälter 6 eingepresst, der sich dabei so ausdehnt, dass der Überdruck in dem Zwischenraum 5 auf 8 bis 10 bar ansteigt. Daraufhin schließt das Ventil 7 und der Behälter ist gebrauchsfertig. Infolge des Überdrucks in dem Behälter 1 kann praktisch der gesamte Inhalt des Innenbeutels 6 durch Öffnen des Ventils 7 abgegeben werden.

## Patentansprüche

1. Flaschenförmiger Behälter (1) aus einem harten Kunststoff, mit einem weichen Innenbeutel (6) zur Aufnahme eines flüssigen oder cremigen Füllmaterials und mit einem Ventil (7) zur Abgabe des Füllmaterials, wobei in den abgedichteten Zwischenraum (5) zwischen dem Innenbeutel (6) und dem Behälter (1) ein Gas mit einem solchen Überdruck eingebracht ist, dass bei geöffnetem Ventil (7) das Füllmaterial austritt,
**dadurch gekennzeichnet,**
**dass** der Gasdruck bei maximal gefülltem Innenbeutel (6) 0,6 bis 1,2 MPa (6 bis 12 bar) und bei leerem Innenbeutel (6) 0,1 bis 0,3 MPa (1 bis 3 bar) beträgt, dass der Boden (2) des Behälters (6) gegenüber seinem Rand (3) eingezogen ist,
**dass** die Wandstärke des Bodens (2) 3 bis 4 mm beträgt,
**dass** der Innenradius (R) des Bodenrandes (3) vor der Innendruckbelastung 5 bis 8 mm beträgt,
**dass** der Kunststoff des Behälters (1) einen E-Modul von etwa 3.300 (MPa), und
eine Streckspannung von etwa 65 (MPa) aufweist, und
**dass** der Behälter im Blasverfahren hergestellt ist.

2. Flaschenförmiger Behälter nach Anspruch 1,
**dadurch gekennzeichnet,**
**dass** der Innenbeutel (6) dicht am Umfang des Ventils (7) befestigt ist und dass an dem Ventil (7) ein ringförmiger Stopfen (8), der dicht in den Behälterhals (9) eingreift, und ein mit einer Dichtung (11) versehener Kragen (10) angebracht sind, der den Behälterhals (9) außen umschließt, so dass der Zwischenraum (5) zwischen dem Innenbeutel (6) und dem Behälter (1) gegenüber der Umgebung abgedichtet ist.

3. Flaschenförmiger Behälter nach Anspruch 1 oder 2,
**dadurch gekennzeichnet,**
**dass** der Behälter (1) im Extrusionsblasverfahren hergestellt ist und am Boden (2) eine Schweißnaht hat.

4. Flaschenförmiger Behälter nach Anspruch 3,
**dadurch gekennzeichnet,**
**dass** die Schweißnaht als nach außen vorstehender Steg (4) ausgebildet ist, der nicht über den Rand (3) des Bodens (2) hinaus nach außen vorsteht.

5. Flaschenförmiger Behälter nach Ansprüchen 1 oder 2,
**dadurch gekennzeichnet,**
**dass** der Behälter im Spritzblasverfahren hergestellt ist.

6. Flaschenförmiger Behälter nach den Ansprüchen 1 bis 5,
**dadurch gekennzeichnet,**
**dass** der Innenbeutel (6) aus Kunststoff oder aus einer Aluminiumfolie besteht.

7. Flaschenförmiger Behälter nach den Ansprüchen 1 bis 6,
**dadurch gekennzeichnet,**
**dass** als Gas Luft oder ein inertes Gas wie Stickstoff verwendet wird.

8. Flaschenförmiger Behälter nach den Ansprüchen 1 bis 7,
**dadurch gekennzeichnet,**
**dass** das Füllmaterial ein Medizinprodukt ist.

## Claims

1. A bottle-shaped container (1) of a hard plastic material with a soft inner bag (6) for accommodating a liquid or creamy filling material and with a valve (7) for dispensing the filling material, wherein introduced into the sealed gap (5) between the inner bag (6) and the container (1) there is a gas at such a positive pressure that when the valve (7) is open the filling material flows out, **characterised in that** the gas pressure when the inner bag (6) is filled to capacity is 0.6 to 1.2 MPa (6 to 12 bar) and when the inner bag (6) is empty the gas pressure is 0.1 to 0.3 MPa (1 to 3 bar), that the base (2) of the container (6) is indented with respect to its edge (3), that the wall thickness of the base (2) is 3 to 4 mm, that the internal radius (R) of the base edge (3) before being subjected to the internal pressure is 5 to 8 mm, that the plastic material of the container (1) has a E modulus of about 3,300 (MPa) and a yield stress of about 65 (MPa) and that the container is manufactured in a blow moulding process.

2. A bottle-shaped container as claimed in Claim 1, **characterised in that** the inner bag (6) is secured in a sealed manner to the periphery of the valve (7) and that mounted on the valve (7) is an annular stopper (8), which engages in a sealed manner in the container throat (9), and a collar (10) provided with a seal (11) which surrounds the container throat (9) externally so that the gap (5) between the inner bag (6) and the container (1) is sealed from the environment.

3. A bottle-shaped container as claimed in Claim 1 or 2, **characterised in that** the container (1) is manufactured in an extrusion blow moulding process and has a weld seam at the base (2).

4. A bottle-shaped container as claimed in Claim 3, **characterised in that** the weld seam is formed as a web (4), which projects outwardly but does not project beyond the edge (3) of the base (2).

5. A bottle-shaped container as claimed in Claims 1 or 2, **characterised in that** the container is made in an injection blow moulding process.

6. A bottle-shaped container as claimed in Claims 1 to 5, **characterised in that** the inner bag (6) consists of plastic material or of an aluminium film.

7. A bottle-shaped container as claimed in Claims 1 to 6, **characterised in that** air or an inert gas, such as nitrogen, is used as the gas.

8. A bottle-shaped container as claimed in Claims 1 to 7, **characterised in that** the filling material is a medicinal product.

## Revendications

1. Récipient (1) en forme de bouteille composé d'une matière synthétique dure, comprenant une poche intérieure (6) souple pour recevoir un matériau de remplissage liquide ou crémeux et comprenant une soupape (7) pour distribuer le matériau de remplissage, dans lequel un gaz est introduit dans l'espace intermédiaire (5) étanchéifié entre la poche intérieure (6) et le récipient (1) avec une surpression telle que le matériau de remplissage sort lorsque la soupape (7) est ouverte,
**caractérisé en ce**
**que** la pression de gaz présente une valeur allant de 0,6 à 1,2 MPa (6 à 12 bar) lorsque la poche intérieure (6) est remplie au maximum et une valeur allant de 0,1 à 0,3 MPa (1 à 3 bar) lorsque la poche intérieure (6) est vide,
en ce que le fond (2) du récipient (6) est rentré par rapport à son bord (3),
en ce que l'épaisseur de paroi du fond (2) présente une valeur allant de 3 à 4 mm,
en ce que le rayon intérieur (R) du bord de fond (3) présente, avant d'être soumis à une contrainte de pression intérieure, une valeur allant de 5 à 8 mm,
en ce que la matière synthétique du récipient (1) présente un module d'élasticité d'environ 3 300 (MPa) et une tension d'étirage d'environ 65 (MPa), et
en ce que le récipient est fabriqué lors du procédé de soufflage.

2. Récipient en forme de bouteille selon la revendication 1,
**caractérisé en ce**
**que** la poche intérieure (6) est fixée de manière étanche au niveau de la périphérie de la soupape (7), et
en ce qu'un bouchon (8) de forme annulaire, qui vient en prise de manière étanche avec le goulot de récipient (9), et un collet (10) pourvu d'un joint d'étanchéité (11) et entourant côté extérieur le goulot de récipient (9) sont installés au niveau de la soupape (7), de sorte que l'espace intermédiaire (5) est étanchéifié entre la poche intérieure (6) et le récipient (1) par rapport à l'extérieur.

3. Récipient en forme de bouteille selon la revendication 1 ou 2,
**caractérisé en ce**
**que** le récipient (1) est fabriqué lors du procédé de soufflage par extrusion et a, au niveau du fond (2), un joint de soudure.

4. Récipient en forme de bouteille selon la revendication 3,
**caractérisé en ce**
**que** le joint de soudure est réalisé sous la forme d'une entretoise (4) faisant saillie vers l'extérieur, laquelle ne fait pas saillie vers l'extérieur au-delà du bord (3) du fond (2).

5. Récipient en forme de bouteille selon les revendications 1 ou 2,
**caractérisé en ce**
**que** le récipient est fabriqué lors du procédé de soufflage par injection.

6. Récipient en forme de bouteille selon les revendications 1 à 5,
**caractérisé en ce**
**que** la poche intérieure (6) est constituée de matière synthétique ou d'un film d'aluminium.

7. Récipient en forme de bouteille selon les revendications 1 à 6,
**caractérisé en ce**
**que** de l'air ou un gaz inerte tel que de l'azote sont utilisés en tant que gaz.

8. Récipient en forme de bouteille selon les revendications 1 à 7,
**caractérisé en ce**
**que** le matériau de remplissage est un produit médical.
